# FASCICULE DE BREVET EUROPEEN

(11) **EP 1 029 808 B1**
(45) Date de publication et mention de la délivrance du brevet: **14.01.2004**
(21) Numéro de dépôt: 00400247.3
(22) Date de dépôt: 31.01.2000
(51) Int. Cl.: B65D 83/20

(54) **Tête de distribution verrouillable et distributeur ainsi équipé**
Blockierbarer Ausgabekopf und Spender mit einem solchen Kopf
Lockable dispensing head and dispenser with such head

(30) Priorité: 19.02.1999 FR 9902112
(43) Date de publication de la demande: 23.08.2000
(73) Titulaire: L'OREAL, 75008 Paris (FR)
(72) Inventeur: Albisetti, Nicolas, 92110 Clichy (FR)
(74) Mandataire: Boulard, Denis

(56) Documents cités:
- US-A- 3 848 778
- US-A- 3 894 665
- US-A- 4 324 351
- US-A- 4 572 410
- US-A- 5 027 982

## Description

L'invention est relative à une tête de distribution selon le préambule de la revendication 1, d'un produit, notamment liquide, sous forme de jet ou de spray, permettant sélectivement d'autoriser ou d'interdire la distribution de ce produit. L'invention concerne, également, un distributeur équipé de cette tête de distribution.

Généralement, une telle tête de distribution comprend une frette fixée sur un réservoir contenant le produit à distribuer, équipée d'un bouton-poussoir monté mobile à l'intérieur de ladite frette, l'actionnement de ce bouton-poussoir permettant la distribution du produit, sous l'action d'un moyen propulseur au travers d'un orifice de sortie dont est pourvu le bouton-poussoir. De manière classique, ce bouton-poussoir comporte, en outre, un moyen de raccordement pour mettre en communication le bouton-poussoir avec la valve, et commander l'ouverture de celle-ci, et pour relier la valve à l'orifice de sortie. La frette de retenue, est destinée à guider le bouton-poussoir, lors de son actionnement. Le plus souvent, le moyen de raccordement est constitué par un pion solidaire du bouton-poussoir et apte à coopérer avec une tige de valve, lorsqu'on utilise une valve à tige émergente.

Plus particulièrement, l'invention vise une tête de distribution protégée contre une perte accidentelle du bouton-poussoir.

En général, un moyen de protection, tel qu'un capot est prévu, pour empêcher tout actionnement accidentel du bouton-poussoir.

Un tel distributeur peut être utilisé dans différents domaines d'application et servir pour la distribution de produits cosmétiques (laque capillaire, déodorant, mousse capillaire, lait corporel, mousse dépilatoire, fond de teint liquide, lait anti-solaire) ou dermopharmaceutiques (insectifuge, analgésique ou anti-inflammatoire), de produits ménagers, de peintures, etc., sous forme de liquide, de gel, de spray ou de mousse.

Un distributeur de ce genre est décrit dans le document US-A-5 388 730. Ce document décrit un distributeur comportant un bouton-poussoir muni d'un orifice de distribution et une frette de fixation, ce distributeur étant équipé d'un système pour sélectivement positionner le bouton-poussoir par rapport à la frette, dans une première position dans laquelle le bouton-poussoir peut être activé, ou dans une seconde position interdisant tout mouvement axial du bouton-poussoir. Le fait que le bouton-poussoir peut être inactivé, permet de se dispenser d'utiliser un capot de protection interdisant.

Un système de blocage sélectif du bouton-poussoir, semblable à celui qui vient d'être cité, est décrit, également, dans les documents US-A-4 324 351 et US-A-3 848 778.

Le brevet US 5 027 982 décrit une tête de distribution qui comprend un bouton-poussoir fixé sur un réservoir sur lequel vient se fixer un capot. Pour passer d'une position de distribution à une position dans laquelle l'orifice de distribution prévu sur le bouton-poussoir et la zone d'actionnement du bouton-poussoir sont masqués par le capot, on déplace le capot en rotation par rapport au bouton-poussoir.

Toutes les réalisations décrites dans les trois documents précités présentent l'inconvénient, que le bouton-poussoir est monté par le côté supérieur de la frette, après la mise en place de cette dernière sur le réservoir. De ce fait, les boutons-poussoirs conformes à l'art antérieur cité ne présentent aucun moyen, empêchant leur détachement accidentel du réservoir associé au distributeur. Ainsi, la perte accidentelle du bouton-poussoir n'est pas empêchée.

Par ailleurs, chacun des distributeurs précités comporte, sur la partie accessible par l'utilisateur de la frette, des échancrures inesthétiques, aptes à coopérer avec une extension radiale du bouton-poussoir, inesthétique également. Du fait de cet agencement, lors de la manipulation du bouton-poussoir, l'utilisateur risque de coincer les doigts entre la partie échancrée de la frette et l'extension du bouton-poussoir. Ceci est valable, aussi bien pour la manipulation angulaire du système de blocage/actionnement, que pour l'actionnement axial de la valve.

De plus, le distributeur selon US-A-3 848 778, nécessite l'emploi des deux mains de l'utilisateur pour positionner le bouton-poussoir en position d'actionnement, ce qui constitue un geste indésirable du point de vue ergonomique.

Un autre objet encore de l'invention consiste à fournir une tête de distribution, apte à fonctionner, soit avec une valve à enfoncement, soit avec une valve à basculement latéral.

Un autre objet de l'invention consiste en une tête de distribution, permettant d'actionner le bouton-poussoir sur une large surface d'actionnement.

Un autre objet de l'invention consiste en une tête de distribution, permettant de masquer l'orifice de distribution de manière à disposer d'un moyen d'indication pour l'utilisateur, indiquant si le bouton-poussoir est en position d'actionnement ou en position de blocage. En outre, en masquant l'orifice de distribution, on réduit les risques de bouchage de ce dernier entre deux utilisations.

Aussi, la présente invention a pour objet une tête de distribution d'un produit, notamment liquide, comportant :
- une frette dont une extrémité ouverte est fixée sur un réservoir contenant ledit produit et équipé d'une valve de distribution,
- un bouton-poussoir destiné à commander l'ouverture ladite valve, ledit bouton-poussoir comportant une surface d'actionnement et un orifice de distribution, en communication avec ladite valve,
- des moyens de positionnement du bouton-poussoir par rapport à la frette, aptes à positionner sélectivement le bouton-poussoir dans une position d'actionnement pour permettre la distribution du produit, ou dans une position de blocage pour empêcher l'actionnement de la valve,

Cette tête de distribution se caractérise en ce que le bouton-poussoir et la frette sont configurés de sorte que le bouton-poussoir ne puisse être monté et enlevé qu'au travers de ladite extrémité ouverte de la frette. Avantageusement, la frette est montée sur le réservoir de produit, de manière inamovible.

La frette et le bouton-poussoir sont des pièces séparées. Toutefois, il est possible qu'avant montage, elles soient liées l'une à l'autre, par exemple par des ponts de matière, cassables au moment du montage sur ledit réservoir.

Le fait de monter le bouton-poussoir par l'extrémité ouverte de la frette permet, de se dispenser de l'utilisation d'un capot de protection. En effet, un capot de protection est fourni généralement avec ce genre de dispositifs, pour éviter, notamment, que le bouton-poussoir ne se détache accidentellement, en particulier pendant le transport, et ne soit perdu à la suite. Il sert également pour prévenir le déclenchement intempestif de la valve de distribution. Ainsi, grâce à la possibilité de pouvoir bloquer axialement le bouton-poussoir, il n'est donc pas nécessaire d'utiliser un tel capot de protection dans le but d'interdire l'actionnement accidentel du distributeur, par exemple pendant le transport.

La présente invention a pour but, surtout, d'améliorer la facilité de montage des distributeurs cités ci-dessus, et d'assurer un fonctionnement fiable et ergonomique d'une telle tête de distribution.

Aussi, est-ce un premier objet de l'invention que de fournir une tête de distribution dont le bouton-poussoir est indémontable et qui ne peut donc pas être perdu.

Selon un autre objet, la présente invention vise un distributeur pouvant être mis dans le commerce sans avoir besoin d'être équipé d'un capot de protection. Ce distributeur doit présenter, notamment, aucun risque de perte accidentel du bouton-poussoir, et surtout, être sans risque de déclenchement involontaire de distribution du produit, pendant le transport. En effet, dans ces conditions, il est possible de stocker et de transporter un tel distributeur sans avoir recours à un emballage particulier, destiné à prévenir l'actionnement intempestif du bouton-poussoir, ce qui est avantageux du point de vue économique.

Selon un autre objet de l'invention, la tête de distribution, doit être apte à être pré-assemblée, de sorte qu'elle puisse être montée sur la valve équipant le réservoir de produit, via une seule étape de montage.

C'est encore un autre objet de l'invention que de fournir une tête de distribution, apte à être positionnée, sélectivement, dans une position d'actionnement permettant la distribution du produit, ou une position de blocage, interdisant tout actionnement de la valve de distribution.

Un autre objet encore de l'invention consiste en une tête de distribution, comprenant des moyens de positionnement, pour positionner sélectivement le bouton-poussoir dans la position d'actionnement ou dans la position de blocage, et qui soient actionnables d'une seule main, et, en particulier, de la main qui tient le distributeur.

Le fait que le bouton-poussoir soit non démontable constitue, en outre, un moyen de sécurité pour éviter que ce dernier ne soit avalé par un enfant en bas âge, ce qui risque de se produire, notamment, dans le cas des boutons-poussoirs de taille réduite, fréquemment utilisés sur le marché.

De plus, la tête de distribution visée par l'invention peut constituer un dispositif de sécurité contre toute utilisation non autorisée par les enfants.

Avantageusement, une partie de la frette peut être agencée de sorte que, en position de blocage, ledit orifice de distribution soit masqué. Par cette disposition, l'utilisateur est immédiatement en mesure de constater si la tête de distribution est en position d'actionnement, ou en position de blocage.

Selon un mode de réalisation préféré, des moyens sont prévus pour, dans la position d'actionnement, permettre l'articulation du bouton-poussoir par rapport à la frette autour d'un axe sensiblement perpendiculaire à un axe longitudinal du bouton-poussoir. Par cette disposition, la tête de distribution est apte à fonctionner avec une valve à basculement latéral, l'axe d'articulation étant, également, sensiblement perpendiculaire à l'axe passant par l'orifice de sortie du produit. On notera, toutefois, que la configuration de cette articulation est telle qu'elle permet, également, l'actionnement d'une valve à enfoncement.

De préférence, des moyens d'ancrage sont prévus pour faciliter le basculement du bouton-poussoir autour dudit axe d'articulation, chaque élément d'ancrage porté par le bouton-poussoir coopérant avec un élément d'ancrage complémentaire situé sur la paroi interne de la frette.

Ces moyens d'ancrage comportent, par exemple, deux pattes solidaires de la paroi interne de ta frette, s'étendant radialement vers l'intérieur, et aptes à se positionner, en position d'actionnement, dans une échancrure correspondante pratiquée dans un bord libre du bouton-poussoir, et venant en butée contre ledit bord libre, en position de blocage. Il est bien entendu qu'un agencement inversé peut être envisagé.

Suivant un aspect intéressant de l'invention, le passage de la position d'actionnement à la position de blocage se fait par rotation du bouton-poussoir par rapport à la frette autour de l'axe du bouton-poussoir. Ce passage d'une position à l'autre est effectué par l'utilisateur à l'aide desdits moyens de positionnement, formés par exemple, par un ergot disposé sur le bouton-poussoir, en particulier sur la surface d'actionnement. Avantageusement, cet ergot s'étend sur au moins une portion périphérique de la surface d'actionnement, et de préférence à proximité de l'orifice de distribution.

Selon l'exemple de réalisation considéré, en position d'actionnement, cet orifice de distribution est situé en regard d'une lumière pratiquée dans une paroi latérale de la frette. En position de blocage, ledit orifice étant positionné derrière la paroi latérale de la frette, grâce à un positionnement angulaire décalé par rapport au positionnement en mode d'actionnement. Ainsi, quand l'utilisateur voit apparaître l'orifice de sortie au centre de ladite lumière, il sait que le bouton-poussoir est en position d'actionnement. Autrement, lorsque l'orifice de distribution n'est pas visible, le bouton-poussoir est en position de blocage. Par ailleurs, dans cette position de blocage, l'orifice de distribution est à l'abri de la poussière.

Selon un autre aspect intéressant de l'invention, des premier moyens de rappel élastique peuvent être prévus pour générer, lors de l'actionnement du bouton-poussoir, une force de rappel, opposée à la direction de la force d'appui exercée par l'utilisateur sur la surface d'actionnement, lesdits premier moyens de rappel élastique étant distincts de second moyens de rappel de ladite valve. Cette disposition permet d'obtenir un fonctionnement particulièrement souple, lors de la distribution du produit. Elle permet, en outre, de ne pas abîmer la valve de distribution, et notamment, le cas échéant, la tige de valve, et ne pas altérer les caractéristiques élastiques des second moyens de rappel de la valve.

Selon une première possibilité, les premier moyens de rappel élastique comportent une patte, apte à venir, lors de l'actionnement de la valve, en contact élastique avec une paroi interne de la frette, ladite patte étant apte à pivoter autour d'un axe perpendiculaire à l'axe longitudinal du bouton-poussoir.

Selon une seconde possibilité, les premier moyens de rappel élastique comportent au moins deux pattes aptes à venir, lors de l'actionnement de la valve, en contact élastique contre la paroi interne de la frette, lesdites pattes étant aptes à pivoter autour d'un axe sensiblement parallèle à l'axe longitudinal du bouton-poussoir. Il est bien entendu que les deux possibilités d'agencement de la (ou des) patte(s) peuvent être conjuguées.

Qu'il s'agisse de la première ou de la deuxième possibilité d'agencement de la (ou desdites) patte(s), avantageusement celle(s)-ci est (sont) en contact tangentiel avec ladite paroi interne de la frette.

Le bouton-poussoir comporte un canal d'acheminement du produit, reliant la valve à l'orifice de distribution et présentant, de préférence, une portion perpendiculaire à l'axe longitudinal du bouton-poussoir. Cette portion présente, au voisinage de l'orifice de distribution une zone de section réduite, apte à être disposée dans un moyen de guidage porté par la frette. Ainsi, il est possible de guider le mouvement, notamment angulaire, du bouton-poussoir entre la position de blocage et la position d'actionnement. Le moyen de guidage peut constituer, également, un moyen de maintien axial du bouton-poussoir dans la frette.

Ce moyen de guidage est constitué, par exemple, par une portion de paroi concentrique avec la paroi externe de la frette et présente une ouverture conformée de manière à permettre la mise en engagement de ladite zone à section réduite avec le moyen de guidage. Le moyen de guidage permet le positionnement indexé du bouton-poussoir par rapport à la frette, selon au moins une position d'actionnement et au moins une position de blocage. Selon l'exemple de réalisation considéré, le positionnement en mode d'actionnement est situé entre deux positionnements en mode de blocage.

Selon un autre aspect de l'invention, le bouton-poussoir comporte des moyens de blocage, aptes à coopérer avec des moyens de butée portés par la frette, les moyens de blocage et les moyens de butée étant disposés de sorte qu'en position de blocage, ces moyens coopèrent l'un avec l'autre, et soient inopérants en position d'actionnement. Avantageusement, les moyens de blocage, ainsi que les moyens de butée sont disposés à l'intérieur de la tête de distribution et, de ce fait ne sont pas visibles de l'extérieur.

La présente invention a également pour objet un distributeur pour la distribution d'un produit liquide comprenant :
- un réservoir contenant le produit et un agent propulseur, muni d'une valve de distribution et équipé d'une tête de distribution telle que définie précédemment.

La tête de distribution de l'invention est conçue pour que la valve utilisée puisse être, indifféremment, une valve à enfoncement ou une valve à basculement latéral. Cette valve peut être une valve de type mâle comportant une tige de commande émergente, communicant via un canal d'acheminement de produit du bouton-poussoir avec l'orifice de distribution. Il est possible, également, d'utiliser une valve de type femelle sans tige ; dans ce cas, la tige est solidaire du bouton-poussoir et en communication avec cette valve.

La configuration conforme à l'invention du bouton-poussoir et de la frette permet de réaliser un sous-ensemble prêt à être monté directement sur le réservoir de produit équipé de la valve de distribution. D'un point de vue industriel, une telle réalisation permet un montage aisé, ne nécessitant que de faibles coûts d'assemblage de la tête de distribution pré-montée sur le réservoir.

D'autres caractéristiques et avantages de l'invention apparaîtront au cours de la description détaillée qui va suivre d'un mode de réalisation, donné à titre d'exemple purement illustratif et nullement limitatif en regard des dessins annexés. Sur ces dessins :
- la figure 1 est une vue en perspective d'un distributeur conforme à l'invention ;
- la figure 2 est une vue de dessus de la tête de distribution équipant le distributeur représenté sur la figure 1, en position d'actionnement ;
- la figure 3 représente une vue de dessus de la tête de distribution semblable à la vue illustrée sur la figure 2, le bouton-poussoir étant en position de blocage ;
- les figures 4 à 6 représentent différentes vues en perspective éclatée de la tête de distribution conforme à l'invention ;
- la figure 7 représente une vue en coupe axiale, montrée en perspective, de la tête de distribution de l'invention, en position assemblée.

En se rapportant aux figures annexées, on peut voir, notamment sur la figure 1, un distributeur de produit liquide désigné dans son ensemble par la référence 1.

Le distributeur 1 comporte un réservoir 3 dans lequel est conditionné un produit à distribuer, notamment liquide. Le distributeur 1 est pourvu d'un axe longitudinal X. Le réservoir 3 est de forme généralement cylindrique, et mis sous pression à l'aide d'un gaz propulseur. Le réservoir 3 contient, par exemple, un produit liquide cosmétique ou dermo-pharmaceutique, à distribuer sous forme de jet filiforme, de spray ou de mousse. Le cas échéant, il est possible d'utiliser un réservoir équipé d'une poche de produit, raccordée à la valve, ou utiliser un réservoir équipé d'un piston, sollicité par un moyen de propulsion tel qu'un gaz propulseur ou un ressort respectivement. Le réservoir 3 est fermé par une coupelle porte-valve 7, dans laquelle est sertie une valve de distribution 5. Le réservoir 3 comporte, en son sommet au voisinage de la coupelle 7, une gorge périphérique 7a de fixation.

Le distributeur 1 comporte, en outre, une tête de distribution 2 formée par une frette de retenue 10, généralement cylindrique, montée sur le réservoir 3 et fixée sur la gorge de fixation 7a du réservoir 3. Par ailleurs, il comporte un bouton-poussoir 4, monté mobile.par rapport à la frette 10 sur une tige émergeante 5a de la valve de distribution 5. Le bouton-poussoir émerge d'une ouverture centrale 11 pratiquée dans la frette 10.

Le bouton-poussoir a la forme d'une calotte asymétrique, dont le sommet forme un dôme à surface inclinée 6. Ce dôme 6 constitue une surface d'appui, sur laquelle l'utilisateur exerce une pression, en vue de provoquer l'ouverture de la valve de distribution 5, et pour déclencher ainsi la distribution du produit. La frette 10 comporte une jupe externe cylindrique 16 munie intérieurement d'un bourrelet d'encliquetage 10b, destiné à être fixé, notamment de manière inamovible, sur la gorge de fixation 7a du réservoir 3 (figure 4).

La frette 10 comporte une première portion 16a de hauteur plus importante qu'une seconde portion 16b diamétralement opposée à la première. Deux zones de hauteur progressive 16 c relient la portion de faible hauteur 16b à la portion de hauteur plus importante 16a. La portion 16a est délimitée sur sa surface supérieure par deux segments 16d formant un angle obtus avec la surface supérieure des zones 16c.

La paroi latérale de la portion 16a est pourvue d'une lumière 14 destinée à faire apparaître, en position d'actionnement, un orifice de distribution 8, par exemple une buse de pulvérisation, situé en retrait par rapport à la lumière sur le bouton-poussoir 4. Un canal d'acheminement du produit 40, 42 relie l'orifice de distribution 8 à la tige de valve 5a. Du côté opposé à la tige 5a, la valve est raccordée à un tube plongeur 19 plongeant en permanence dans le produit à distribuer.

Le bouton-poussoir est monté mobile en rotation sur la tige de valve 5a, et est donc apte à pivoter autour de l'axe X. Sa liberté de rotation est toutefois limitée à un mouvement angulaire, compris par exemple entre 10° et 60°. Comme on verra plus loin dans la description, des moyens sont prévus pour, en fonction de la position angulaire du bouton-poussoir, sélectivement permettre ou interdire la distribution du produit.

Le bouton-poussoir 4 comporte, en outre, des moyens de positionnement 20, situés sur la surface 6 apparente du dôme. Comme visible sur la figure 2, les moyens de positionnement sont constitués d'une excroissance ou ergot 20 située, en position d'actionnement du bouton-poussoir, sur la périphérie de celui-ci, à proximité de la lumière 14, derrière la portion 16a.

Ainsi, comme indiqué sur les figures 1 et 2, le positionnement de l'excroissance 20 en face du symbole A permet la distribution du produit. L'orifice de distribution 8 est apparent derrière la lumière 14.

Comme symbolisé sur la figure 3, lorsque cette excroissance 20 se trouve en face de l'un des symboles B, la distribution du produit est interdite, le bouton-poussoir se trouvant en position de blocage. Dans cette position, l'orifice 8 disparaît derrière la paroi 16 de la frette 10.

Il est à noter que l'agencement de la tête de distribution est tel que le positionnement angulaire du bouton-poussoir, ainsi que son actionnement en vue de la distribution du produit peuvent être effectués avec l'index de l'utilisateur, et ceci sans changer la prise en main du distributeur.

Les figures 4 à 6 illustrent les détails de l'agencement de la frette 10 et respectivement du bouton-poussoir 4. Pour des raisons de clarté, ces deux pièces 4, 10 sont représentées démontées.

Sur la figure 4, le bouton-poussoir 4 est en position prêt à être monté dans la frette 10, par l'extrémité inférieure ouverte 12 de celle-ci.

Cette figure illustre la configuration de la surface d'appui 6 du bouton-poussoir 4, laquelle surface comporte les moyens de positionnement 20. Le bouton-poussoir 4 comporte une portion de base cylindrique 47, dont l'extrémité inférieure porte la référence 65. Une face frontale 4a du bouton-poussoir comporte un bâti 50, comportant une portion bombée 52, attenant sur ses extrémités latérales à la portion cylindrique 47 par deux ailettes 54, 56. La portion centrale de la portion bombée 52 est reliée au dôme 6 par la portion horizontale 42 du canal d'acheminement (voir figures 1 et 7).

Cette portion du canal d'acheminement 42 présente une zone 43 de diamètre plus importante, suivie d'une zone de faible diamètre 44. La zone de diamètre important 43 définit un logement 45 (figure 6), apte à recevoir une buse de pulvérisation (non représentée). La zone de diamètre réduit 44 est destinée à être montée dans un organe de positionnement et de guidage G porté par la frette 10 et situé en regard de la lumière 14. Elle est située à une distance radiale permettant le positionnement de la portion 52 dans l'espace entre la paroi interne de la frette 17 et l'organe de guidage G. Cet organe de guidage G comporte une ouverture 48, délimitée par deux portions élastiquement déformables, pour y introduire ladite zone de diamètre réduit 44.

L'ouverture 48 communique avec une lumière 80 pratiquée dans l'organe de guidage G au-dessus de l'ouverture 48. La lumière 80 présente une forme allongée et est délimitée latéralement par deux portions 81. Elle est délimitée en haut par une portion supérieure 82, et en bas par deux portions inférieures 83, séparées l'une de l'autre par l'ouverture 48. Les portions inférieures 83 comportent chacune un bossage 84 et une ailette de guidage 85. L'espace formé entre les deux ailettes de guidage 85 présente une section en V, s'évasant vers le bas. Cette section en V permet l'introduction, par encliquetage élastique, de la zone de diamètre réduit 44 dans la lumière 80. Grâce aux bossages 84, ladite zone de diamètre réduit 44 peut être disposée sélectivement dans une position centrale A, ou dans deux positions B, situées de part et d'autre de la position A. Le passage angulaire de la zone 44 d'une position A ou B à l'autre B ou A est facilité grâce au montage élastique des bossages 84.

La base 65 du bouton-poussoir est pourvue de deux échancrures 70 diamétralement opposées et situées sur un axe Y perpendiculaire au plan de symétrie P du bouton-poussoir. En position d'actionnement, les échancrures 70 reçoivent deux pattes correspondantes 72, solidaires de la frette 10, et s'étendant depuis la paroi interne 17 vers l'intérieur.

Par ailleurs, au niveau de chaque échancrure 70, la base 65 comporte extérieurement un étrier élastique 74, permettant le centrage élastique du bouton-poussoir dans la frette.

Sur les figures 4 à 6, on voit que le bouton-poussoir 4 comporte deux paires de pattes 60a, 60b ; 62a, 62b, disposées symétriquement par rapport au plan de symétrie P et s'étendant radialement vers l'extérieur. Ces pattes constituent des moyens de blocage, aptes à venir en contact avec des moyens de butée 64, 66 correspondants portés par la paroi interne 17 de la frette.

Ces moyens de butée sont constitués par deux pattes radiales internes 64, 66, disposées symétriquement de part et d'autre dudit plan de symétrie P (en position montée du bouton poussoir dans la frette).

Les moyens de blocage et les moyens de butée respectivement sont agencés de sorte que, lorsque le bouton-poussoir est en positon d'actionnement A, aucune interaction ne puisse intervenir entre ces moyens. Ainsi, le bouton-poussoir peut être actionné. Lors de cet actionnement, les pattes 72 ont également une certaine liberté axiale dans les échancrures 74.

Lorsque le bouton-poussoir est dans l'une des positions de blocage B, les pattes 72 viennent en butée contre la base 65 du bouton-poussoir. En même temps, une patte 60a, respectivement 60b, vient se glisser entre la butée 66, respectivement 64, et la face interne de la portion 16b de la frette, immobilisant ainsi axialement ladite patte. De même, une patte 62a, respectivement 62b, vient se glisser au-dessus de la butée 64, respectivement 66, bloquant ainsi tout mouvement axial de ladite patte. Avantageusement, chaque patte 60a, 60b, 62a, 62b comporte latéralement un bord en chanfrein ou en biseau, facilitant leur mise en engagement avec les butées 64, 66, lors du positionnement du bouton-poussoir, depuis la position d'actionnement A, vers la position de blocage B.

Pour limiter la course angulaire du bouton-poussoir, une ailette 61 est prévue sur chaque patte 60a, 60b, et apte à venir en butée angulaire, soit contre l'une des butées 64 ou 66 de la frette 10.

Sur la figure 5, on voit également une portion 40 du canal d'acheminement du produit présentant une extrémité évasée 41, destinée à recevoir l'extrémité libre de la tige de valve 5a.

Sur les figures 5 et 6, on a représenté des moyens de rappel élastique, différents de ceux portés par la valve. A cet effet, une première languette 30 est fixée sur le bord inférieur du bâti 50, s'étendant axialement en direction du réservoir. Par rapport à la paroi 52, elle est légèrement inclinée vers l'extérieur, permettant de venir en appui tangentiel contre la paroi interne 17 de la frette 10. Lors du basculement du poussoir, la languette 30 pivote autour d'un axe S₁ perpendiculaire à l'axe X du bouton-poussoir. Cette languette permet, après le basculement du bouton-poussoir 4, de ramener celui-ci, par élasticité, dans sa position initiale.

Deux autres languettes 32, 34 formant une portion de la périphérie du bouton-poussoir 4 et pouvant pivoter autour de deux axes S₂ et S₃ respectivement, sont disposées symétriquement par rapport à l'orifice de distribution. L'extrémité supérieure libre de chaque languette 32, 34 a une portion inclinée 32a, 34a, facilitant le montage du bouton-poussoir dans la frette. Les extrémités 32b, 34b des languettes 32, 34 sont agencées pour venir en appui élastique, tangentiellement contre la paroi interne 17 de la frette 10. Ces languettes permettent, après un actionnement latéral du bouton-poussoir, de ramener celui-ci, par élasticité, dans sa position initiale.

De par la présence des languettes 30, 32, 34, lors de l'actionnement du poussoir, le fonctionnement de la tête de distribution est précis et souple, quel que soit le type de valve employée. En particulier, le bouton-poussoir "flottant" à l'intérieur de la frette, permet l'actionnement du distributeur par un appui sur n'importe quel endroit du dôme 6 et confère une manipulation ergonomique du distributeur.

Par ailleurs, la portion 16b de la frette comporte deux ouvertures rectangulaires 88, servant de moyen de démoulage, pour les moyens de butée 64, 66.

La paroi intérieure 17 de la frette comporte, en outre, un certain nombre de nervures de rigidification, dont la description ne sera pas détaillée.

La figure 7 montre une vue en coupe axiale du bouton-poussoir 4 assemblé avec la frette 10, en position de blocage B. Dans cette position, le bouton-poussoir est solidaire de la frette, et la tête de distribution 2 ainsi formée peut être montée sur le réservoir 3.

Pour assembler le bouton-poussoir 4 dans la frette 10, le bouton-poussoir est introduit axialement par la base ouverte 12 dans la frette 10, de manière à mettre en engagement les ailettes de guidage 85 dans la zone de diamètre réduit 44 du bouton-poussoir. Par une poussée axiale, après écartement élastique de ces ailettes, ladite zone de diamètre réduit 44 traverse l'ouverture 48, et vient en butée contre la portion supérieure de la lumière 80, et se loge au centre de celle-ci, en position A. Par cette opération, les pattes 60a, 60b, 62a, 62b du bouton poussoir viennent en appui contre la face inférieure de la portion 16b de la frette. On fait alors pivoter autour de l'axe X, le bouton-poussoir 4, par rapport à la frette 10. A la fin de cette rotation, l'une des ailettes 61 vient en butée contre la butée 64 (ou 66, selon le sens de rotation).

Lors de la rotation, la zone à diamètre réduit 44 franchit l'un des bossages élastiques 84 et vient en butée contre l'une des portions latérales 81 de la lumière 80. Ainsi, la tête de distribution est assemblée et se trouve en position de blocage B.

La tête de distribution est alors prête à être montée sur le réservoir 3, préalablement rempli de produit et de gaz propulseur et équipé de la valve de distribution 5. Ce montage est effectué, avantageusement, par un claquage solide de la frette sur le réservoir, de manière à interdire le démontage involontaire de la frette, et ainsi du bouton-poussoir. Le distributeur ainsi constitué peut alors être mis dans le commerce, sans risque de perte accidentelle du poussoir ou de déclenchement intempestif de la distribution du produit pendant le transport.

Pour distribuer le produit, l'utilisateur vérifie d'abord dans quelle positon se trouve le bouton poussoir. Lorsque l'orifice de distribution n'est pas visible au centre de la lumière 14, car masqué par la paroi latérale 16 de la frette, le bouton-poussoir est en position de blocage B. Dans cette positon, tout enfoncement du bouton-poussoir est rendu impossible, du fait de la mise en engagement des moyens de blocage 65, 60a, 60b,62a, 62b du bouton-poussoir avec les moyens de butée correspondants 72, 64, 66 de la frette. L'utilisateur, en saisissant le distributeur d'une main, place l'index de cette main sur la surface d'appui 6. A l'aide de l'index de cette même main, il exerce une poussée angulaire sur les moyens de positionnement 20 pour placer le bouton-poussoir dans la position d'actionnement A. En appuyant en n'importe quel endroit de la surface d'actionnement 6, il provoque alors l'actionnement de la valve, et la distribution du produit.

Après utilisation, en conférant un mouvement de rotation au bouton-poussoir par appui angulaire sur les moyens de positionnement 20, le distributeur se trouve à nouveau en position de blocage B. A partir de la position d'actionnement, la position de blocage peut être atteinte, au choix, en tournant le bouton-poussoir à droite ou à gauche.

Il est possible de configurer les moyens de positionnement 20 de relativement petite taille, de sorte qu'ils puissent être discrets aux yeux d'un enfant en bas âge, et éviter la distribution non autorisée du produit.

Il est possible, également, de monter une buse de pulvérisation dans le bouton-poussoir, dont la couleur est en fort contraste avec la couleur de la frette. Ceci permet à l'utilisateur de déterminer immédiatement, si le distributeur est en position de blocage B, ou en position d'actionnement A.

## Revendications

1. Tête de distribution (2) d'un produit comportant :
- une frette (10) dont une extrémité ouverte (12) est apte à être fixée sur un réservoir (3) contenant le produit et équipé d'une valve de distribution,
- un bouton-poussoir (4) destiné à commander l'ouverture de ladite valve, ledit bouton-poussoir comportant une surface d'actionnement (6) et un orifice de distribution (8), en communication avec ladite valve,
- des moyens de positionnement (20) du bouton-poussoir (4) par rapport à la frette (10), aptes à positionner sélectivement le bouton-poussoir dans une position d'actionnement (A) permettant la distribution du produit, ou dans une position de blocage (B) pour empêcher l'actionnement de la valve, en réponse à un mouvement de rotation du bouton-poussoir par rapport à la frette, le bouton-poussoir (4) et la frette (10) étant configurés de sorte que le bouton-poussoir (4) ne puisse être monté et enlevé qu'au travers de ladite extrémité ouverte (12) de la frette (10).

2. Tête de distribution selon la revendication 1, **caractérisée en ce que**, en position de blocage (B), ledit orifice de distribution (8) est masqué.

3. Tête de distribution selon la revendication 1 ou 2, **caractérisée en ce que** dans la position d'actionnement (A), le bouton-poussoir (4) est articulé, par rapport à la frette (10), autour d'un axe (Y) sensiblement perpendiculaire à un axe longitudinal (X) du bouton-poussoir.

4. Tête de distribution selon l'une quelconque des revendications 1 à 3, **caractérisée en ce que** les moyens de positionnement (20) sont formés par un ergot, situé sur la surface d'actionnement (6).

5. Tête de distribution selon l'une quelconque des revendications 2 à 4, **caractérisée en ce qu'**en position d'actionnement (A), l'orifice de distribution (8) est situé en regard d'une lumière (14) pratiquée dans une paroi latérale (16) de la frette, ledit orifice (8) étant, en position de blocage (B), positionné derrière ladite paroi latérale (16).

6. Tête de distribution selon l'une quelconque des revendications 1 à 5, **caractérisée en ce que** des premier moyens de rappel élastique (30) sont prévus pour générer, lors de l'actionnement du bouton-poussoir (4), une force de rappel, opposée à la direction de la force d'appui exercée sur la surface d'actionnement (6), lesdits premier moyens de rappel élastique (30) étant distincts de second moyens de rappel de ladite valve.

7. Tête de distribution selon la revendication précédente, **caractérisée en ce que** les premier moyens de rappel élastique comportent une patte (30), apte à venir, lors de l'actionnement de la valve, en contact élastique contre une paroi interne (17) de la frette, ladite patte (30) étant apte à pivoter autour d'un axe (S₁) perpendiculaire à l'axe (X).

8. Tête de distribution selon la revendication 6 ou 7, **caractérisée en ce que** les premier moyens de rappel élastique comportent au moins deux pattes (32, 34) aptes à venir, lors de l'actionnement de la valve, en contact élastique contre une paroi interne (17) de la frette (10), lesdites pattes étant aptes à pivoter autour d'un axe (S₂, S₃) sensiblement parallèle à l'axe (X).

9. Tête de distribution selon les revendications 7 ou 8, **caractérisée en ce que** la ou lesdites pattes (30, 32, 34) sont en contact tangentiel avec ladite paroi interne (17) de la frette (10).

10. Tête de distribution selon l'une quelconque des revendications 1 à 9, **caractérisée en ce que** le bouton-poussoir (4) comporte un canal d'acheminement (40) du produit présentant une portion perpendiculaire (42) à l'axe (X), cette portion (42) présentant, au voisinage de l'orifice de distribution (8) une zone (44) de section réduite, apte à être disposée dans un moyen de guidage (G) porté par la frette (10) et permettant de guider le mouvement du bouton-poussoir (4) entre la position de blocage (B) et la position d'actionnement (A).

11. Tête de distribution selon la revendication précédente, **caractérisée en ce que** le moyen de guidage (G) est constitué par une portion de paroi (46) concentrique avec la paroi externe (16) de la frette (10) et présentant une ouverture (48), conformée de manière à permettre la mise en engagement de ladite zone à section réduite (44) avec le moyen de guidage (G), ledit moyen de guidage permettant le positionnement indexé du bouton-poussoir (4) par rapport à la frette (10), selon au moins une position d'actionnement (A) et au moins une position de blocage (B).

12. Tête de distribution selon l'une quelconque des revendications précédentes, **caractérisée en ce que** le bouton-poussoir (4) comporte des moyens de blocage (60, 62) aptes à coopérer avec des moyens de butée (64, 66) portés par la frette (10), les moyens de blocage et les moyens de butée étant disposés de sorte qu'en position de blocage (B), ces moyens coopèrent l'un avec l'autre, et soient inopérants en position d'actionnement (A).

13. Tête de distribution selon la revendication 3, **caractérisée en ce que** des moyens d'ancrage (70) sont prévus pour faciliter le basculement du bouton-poussoir (4) autour de l'axe (Y), chaque élément d'ancrage (70) porté par le bouton-poussoir (4) coopérant avec un élément d'ancrage complémentaire (72) situé sur la paroi interne (17) de la frette (10).

14. Tête de distribution selon la revendication précédente, **caractérisée en ce que** les moyens d'ancrage comportent deux pattes (72) solidaires de la paroi interne (17) de la frette, s'étendant radialement vers l'intérieur, et aptes à se loger, en position d'actionnement (A), dans une échancrure correspondante (70) pratiquée dans un bord libre (65) du bouton-poussoir (4), et venant en butée contre ledit bord libre, en position de blocage (B).

15. Distributeur (1) pour la distribution d'un produit de consistance liquide à visqueuse comprenant :
- un réservoir (3) contenant le produit et un agent propulseur, et muni d'une valve de distribution,
**caractérisé en ce qu'**il est équipé d'une tête de distribution (2) conforme à l'une quelconque des revendications précédentes.

16. Distributeur selon la revendication 15 lorsqu' elle dépend de l'une quelconque des revendications 1 à 7 et 10, **caractérisé en ce que** la valve est une valve à enfoncement.

17. Distributeur selon la revendication 15, **caractérisé en ce que** la valve (2) est une valve à basculement latéral.

## Claims

1. Head (2) for dispensing a product, comprising:
- a band (10), an open end (12) of which is capable of being fixed to a reservoir (3) containing the product and equipped with a dispensing valve,
- a push-button (4) intended to control the opening of the said valve, the said push-button comprising an actuating surface (6) and a dispensing orifice (8), in communication with the said valve,
- means (20) for positioning the push-button (4) with respect to the band (10), these means being capable of selectively positioning the push-button in an actuating position (A) which allows product to be dispensed, or in a locked position (B) to prevent the valve from being actuated, in response to a rotating movement of the push-button with respect to the band,
the push-button (4) and the band (10) being conf igured in such a way that the push-button (4) can be mounted and removed only through the said open end (12) of the band (10).

2. Dispensing head according to Claim 1, **characterized in that**, in the locked position (B), the said dispensing orifice (8) is hidden.

3. Dispensing head according to Claim 1 or 2, **characterized in that** in the actuating position (A), the push-button (4) is articulated, with respect to the band (10), about an axis (Y) approximately perpendicular to a longitudinal axis (X) of the push-button.

4. Dispensing head according to any one of Claims 1 to 3, **characterized in that** the positioning means (20) are formed of a lug located on the actuating surface (6).

5. Dispensing head according to any one of Claims 2 to 4, **characterized in that** in the actuating position (A), the dispensing orifice (8) is located facing a slot (14) made in a lateral wall (16) of the band, the said orifice (8) being, in the locked position (B), positioned behind the said lateral wall (16) .

6. Dispensing head according to any one of Claims 1 to 5, **characterized in that** first elastic return means (30) are provided for generating, when the push-button (4) is actuated, a return force opposed to the direction of the pressing force exerted on the actuating surface (6), the said first elastic return means (30) being separate from second means of returning the said valve.

7. Dispensing head according to the preceding claim, **characterized in that** the first elastic return means comprise a tab (30) capable, upon actuation of the valve, of coming into elastic contact against an interior wall (17) of the band, the said tab (30) being capable of pivoting about an axis (S₁) perpendicular to the axis (X).

8. Dispensing head according to Claim 6 or 7, **characterized in that** the first elastic return means comprise at least two tabs (32, 34) capable, upon actuation of the valve, of coming into elastic contact against an interior wall (17) of the band (10), the said tabs being capable of pivoting about an axis (S₂, S₃) approximately parallel to the axis (X).

9. Dispensing head according to Claims 7 or 8, **characterized in that** the said tab or tabs (30, 32, 34) are in tangential contact with the said interior wall (17) of the band (10).

10. Dispensing head according to any one of Claims 1 to 9, **characterized in that** the push-button (4) comprises a product-conveying duct (40) exhibiting a portion (42) perpendicular to the axis (X), this portion (42) exhibiting, near the dispensing orifice (8), an area (44) of reduced cross section which can be placed in a guide means (G) borne by the band (10) and providing guidance for the movement of the push-button (4) between the locked position (B) and the actuating position (A).

11. Dispensing head according to the preceding claim, **characterized in that** the guide means (G) consists of a wall portion (46) concentric with the exterior wall (16) of the band (10) and exhibiting an opening (48) which is shaped in such a way as to allow the said area of reduced cross section (44) to engage with the guide means (G), the said guide means allowing the push-button (4) to be positioned in an indexed manner with respect to the band (10) in at least one actuating position (A) and at least one locked position (B).

12. Dispensing head according to any one of the preceding claims, **characterized in that** the push-button (4) comprises locking means (60, 62) capable of collaborating with stop means (64, 66) borne by the band (10), the locking means and the stop means being arranged in such a way that in the locked position (B) these means collaborate with one another and are inoperative in the actuating position (A).

13. Dispensing head according to Claim 3, **characterized in that** anchoring means (70) are provided to make it easier for the push-button (4) to be tilted about the axis (Y), each anchoring element (70) borne by the push-button (4) collaborating with a complementary anchoring element (72) located on the interior wall (17) of the band (10).

14. Dispensing head according to the preceding claim, **characterized in that** the anchoring means comprise two tabs (72) secured to the interior wall (17) of the band, extending radially inwards, and capable of becoming lodged, in the actuating position (A), in a corresponding recess (70) made in a free edge (65) of the push-button (4), and coming into abutment against the said free edge in the locked position (B).

15. Dispenser (1) for dispensing a product of liquid to viscous consistency, comprising:
- a reservoir (3) containing the product and a propellant and equipped with a dispensing valve,
**characterized in that** it is fitted with a dispensing head (2) according to any one of the preceding claims.

16. Dispenser according to Claim 15 when it is dependent on any one of Claims 1 to 7 and 10 to 12, **characterized in that** the valve is a valve that has to be depressed.

17. Dispenser according to Claim 15, **characterized in that** the valve (2) is a valve that has to be tilted sideways.

## Patentansprüche

1. Ausgabekopf (2) für ein Produkt, der aufweist:
- einen Mantelring ( 10), dessen offenes Ende (12) auf einem Reservoir (3) befestigt werden kann, das das Produkt enthält und mit einem Ausgabeventil versehen ist,
- einen Druckknopf (4), der dazu bestimmt ist, die Öffnung des Ventils zu steuern, wobei der Druckknopf eine Betätigungsfläche (6) und eine Ausgabeöffnung (8) aufweist, die mit dem Ventil in Verbindung steht,
- Mittel (20) zur Positionierung des Druckknopfs (4) in Bezug auf den Mantelring (10), die in der Lage sind, als Reaktion auf eine Drehbewegung des Druckknopfs in Bezug auf den Mäntelring den Druckknopf selektiv in einer Betätigungsstellung (A) zur Ausgabe des Produkts oder in einer Blockierstellung (B) zum Verhindern der Betätigung des Ventils zu positionieren, wobei der Druckknopf (4) und der Mantelring (10) so gestaltet sind, dass der Druckknopf (4) nur durch das offene Ende (12) des Mantelrings (10) hindurch montiert und abgenommen werden kann.

2. Ausgabekopf nach Anspruch 1, **dadurch gekennzeichnet, dass** die Ausgabeöffnung (8) in der Blockierstellung (B) verdeckt ist.

3. Ausgabekopf nach Anspruch 1 oder 2, **dadurch gekennzeichnet, dass** der Druckknopf (4) in der Betätigungsstellung (A) in Bezug auf den Mantelring (10) um eine Achse (Y) schwenkbar ist, die im wesentlichen senkrecht zu einer Längsachse (X) des Druckknopfs liegt.

4. Ausgabekopf nach einem der Ansprüche 1 bis 3, **dadurch gekennzeichnet, dass** die Positioniermittel (20) von einem Nocken gebildet werden, der sich auf der Betätigungsfläche (6) befindet.

5. Ausgabekopf nach einem der Ansprüche 2 bis 4, **dadurch gekennzeichnet, dass** die Ausgabeöffnung (8) sich in der Betätigungsstellung (A) gegenüber einem Loch (14) befindet, das in einer Seitenwand (16) des Mantelrings ausgebildet ist, wobei die Öffnung (8) in der Blockierstellung (B) hinter der Seitenwand (16) positioniert ist.

6. Ausgabekopf nach einem der Ansprüche 1 bis 5, **dadurch gekennzeichnet, dass** erste elastische Rückstellmittel (30) vorgesehen sind, um bei der Betätigung des Druckknopfs (4) eine Rückstellkraft zu erzeugen, die entgegengesetzt zum Auflagedruck ist, welcher auf die Betätigungsfläche (6) ausgeübt wird, wobei die ersten elastischen Rückstellmittel (30) sich von zweiten Rückstellmitteln des Ventils unterscheiden.

7. Ausgabekopf nach dem vorhergehenden Anspruch, **dadurch gekennzeichnet, dass** die ersten elastischen Rückstellmittel eine Lasche (30) aufweisen, die in der Lage ist, bei der Betätigung des Ventils mit einer Innenwand (17) des Mantelrings in elastischen Kontakt zu gelangen, wobei die Lasche (30) in der Lage ist, um eine Achse (Si) zu schwenken, die senkrecht zur Achse (X) liegt.

8. Ausgabekopf nach Anspruch 6 oder 7, **dadurch gekennzeichnet, dass** die ersten elastischen Rückstellmittel mindestens zwei Laschen (32, 34) aufweisen, die in der Lage sind, bei der Betätigung des Ventils mit einer Innenwand (17) des Mantelrings (10) in elastischen Kontakt zu gelangen, wobei die Laschen in der Lage sind, um eine Achse (S₂, S₃) im wesentlichen parallel zur Achse (X) zu schwenken.

9. Ausgabekopf nach den Ansprüchen 7 oder 8, **dadurch gekennzeichnet, dass** die Lasche(n) (30, 32, 34) in tangentialem Kontakt mit der Innenwand (17) des Mantelrings (10) steht (stehen).

10. Ausgabekopf nach einem der Ansprüche 1 bis 9, **dadurch gekennzeichnet, dass** der Druckknopf (4) einen Beförderungskanal (40) für das Produkt besitzt, der einen Abschnitt (42) aufweist, der senkrecht zur Achse (X) liegt, wobei dieser Abschnitt (42) in der Nähe der Ausgabeöffnung (8) eine Zone (44) mit verringertem Querschnitt aufweist, die in einem Führungsmittel (G) angeordnet werden kann, das sich auf dem Mantelring (10) befindet und es ermöglicht, die Bewegung des Druckknopfs (4) zwischen der Blockierstellung (B) und der Betätigungsstellung (A) zu führen.

11. Ausgabekopf nach dem vorhergehenden Anspruch, **dadurch gekennzeichnet, dass** das Führungsmittel (G) aus einem Wandabschnitt (46) besteht, der zur Außenwand (16) des Mantelrings (10) konzentrisch ist und eine Öffnung (48) aufweist, die so gestaltet ist, dass sie das Ineingriffbringen der Zone (44) mit verringertem Querschnitt mit dem Führungsmittel (G) ermöglicht, wobei das Führungsmittel die indexierte Positionierung des Druckknopfs (4) in Bezug auf den Mantelring (10) gemäß mindestens einer Betätigungsstellung (A) und mindestens einer Blockierstellung (B) ermöglicht.

12. Ausgabekopf nach einem der vorhergehenden Ansprüche, **dadurch gekennzeichnet, dass** der Druckknopf (4) Blockiermittel (60, 62) aufweist, die in der Lage sind, mit auf dem Mantelring (10) befindlichen Anschlagmitteln (64, 66) zusammenzuwirken, wobei die Blockiermittel und die Anschlagmittel so angeordnet sind, dass diese Mittel in der Blockierstellung (B) zusammenwirken und in der Betätigungsstellung (A) unwirksam sind.

13. Ausgabekopf nach Anspruch 3, **dadurch gekennzeichnet, dass** Verankerungsmittel (70) vorgesehen sind, um das Kippen des Druckknopfs (4) um die Achse (Y) zu erleichtern, wobei jedes auf dem Druckknopf (4) befindliche Verankerungselement (70) mit einem komplementären Verankerungselement (72) zusammenwirkt, das sich auf der Innenwand (17) des Mantelrings (10) befindet.

14. Ausgabekopf nach dem vorhergehenden Anspruch, **dadurch gekennzeichnet, dass** die Verankerungsmittel zwei fest mit der Innenwand (17) des Mantelrings verbundene Laschen (72) aufweisen, die sich radial nach innen erstrecken und in der Lage sind, sich in der Betätigungsstellung (A) in einer entsprechenden Aussparung (70) zu positionieren, die in einem freien Rand (65) des Druckknopfs (4) ausgebildet ist, und in der Blockierstellung (B) gegen den freien Rand in Anschlag gelangen.

15. Spender (1) zur Ausgabe eines Produkts mit flüssiger bis viskoser Konsistenz, der aufweist:
- ein das Produkt und ein Treibmittel enthaltendes Reservoir (3), das mit einem Ausgabeventil versehen ist,
**dadurch gekennzeichnet, dass** er mit einem Ausgabekopf (2) gemäß einem der vorhergehenden Ansprüche ausgestattet ist.

16. Spender nach Anspruch 15, wenn dieser von einem der Ansprüche 1 bis 7 und 10 bis 12 abhängt, **dadurch gekennzeichnet, dass** das Ventil ein Eindrückventil ist.

17. Spender nach Anspruch 15, **dadurch gekennzeichnet, dass** das Ventil (2) ein Ventil mit seitlichem Kippen ist.
